# FASCICULE DE BREVET EUROPEEN

(11) **EP 0 033 290 B1**
(45) Date de publication et mention de la délivrance du brevet: **09.10.1985**
(21) Numéro de dépôt: 81420007.7
(22) Date de dépôt: 21.01.1981
(51) Int. Cl.: E04H 1/12, E04B 1/82, E04H 5/02, E04B 1/343

(54) **Capot de protection pour engin statique**
Schutzkappe für statisches Gerät
Protection shelter for static engine

(30) Priorité: 23.01.1980 FR 8001700
(43) Date de publication de la demande: 05.08.1981
(73) Titulaire: Davanture, Robert, F-69004 Lyon - Rhône (FR)
(72) Inventeur: Davanture, Robert, F-69004 Lyon - Rhône (FR)
(74) Mandataire: Schmitt, John

## Description

La présente invention concerne un capot de protection et/ou d'isolation pour engins tels que groupe électrogène, compresseur, machine de mesure ou de laboratoire et autres similaires.

Ce type de capot a pour but d'assurer la protection de l'engin qu'il recouvre. Il peut le protéger contre les variations de température. Il peut aussi protéger l'environnement de l'engin contre les bruits éventuellement émis par ce dernier en réalisant son insonorisation.

Les brevets US-A-3 885 362 et US-A-4120 376 décrivent des capots constitués par des panneaux carrés ou rectangulaires assemblés de manière amovible, chaque panneau étant lui- même, et généralement, constitué par une plaque dont les bords sont pliés de manière à former un cadre raidisseur bordant la face interne du panneau et délimitant, du côté de sa face interne, un volume apte à recevoir un matériau d'isolation thermique et/ou d'insonorisation, chaque panneau étant équipé de moyens permettant son assemblage rigide bout à bout ou à l'équerre avec des panneaux adjacents. On constate que le démontage de l'un des panneaux constituant ces capots est lent et difficile à effectuer.

La présente invention a pour but de remédier à ces inconvénients. L'invention, telle qu'elle est caractérisée dans les revendications, résout le problème consistant à réaliser un capot dont le démontage de l'un ou de plusieurs de ses panneaux est quasi instantané pour permettre l'accès à l'intérieur, ou que ce soit et par n'importe quel côté.

A cet effet, les moyens assurant l'assemblage bout à bout ou à l'équerre des panneaux sont appliqués contre la face externe et/ou sur le chant du panneau de manière que leur extrémité d'assemblage soit située dans le plan du chant du panneau et/ou dans le plan de la face interne du panneau, pour être assemblée avec l'extrémité d'assemblage des moyens appliqués sur la face externe et/ou sur le chant du panneau adjacent, par une vis ou une broche.

De toute façon, l'invention sera bien comprise à l'aide de la description qui suit en référence au dessin schématique annexé, représentant à titre d'exemple non limitatif, une forme d'exécution de ce capot ;
La figure 1 en est une vue en perspective ;
La figure 2 est une vue en perspective d'un panneau du capot selon l'invention ;
La figure 3 est, à l'échelle agrandie, une vue partielle en coupe suivant III-III de figure 1 illustrant un premier moyen d'assemblage ;
La figure 4 est une vue en coupe suivant IV-IV de figure 3 ;
La figure 5 est une vue similaire à la figure 3 illustrant une variante d'exécution des moyens d'assemblage ;
La figure 6 est une vue en coupe suivant VI-VI de figure 5 ;
La figure 7 est une vue similaire à la figure 5 illustrant une forme d'exécution perfectionnée des moyens d'assemblage de la figure 5 ;
La figure 8 est une vue similaire aux figures 3, 5 et 7, illustrant encore une variante d'exécution des moyens d'assemblage ;
La figure 9 est une vue en coupe suivant IX-IX de figure 8 ;
La figure 10 est une vue similaire aux figures 3, 5 et 7 illustrant un mode d'exécution de l'assemblage de deux panneaux à l'équerre ;
La figure 11 est une vue partielle en coupe d'un panneau prenant appui sur le sol par l'un de ses chants.

Comme le montre la figure 1, le capot selon l'invention est du type composé d'une pluralité de panneaux 2 de forme rectangulaire et assemblés rigidement les uns aux autres.

Comme le montre la figure 2, chaque panneau 2 est du type généralement réalisé à partir d'une plaque dont le bord est replié deux fois à angle droit sur sa face postérieure de manière à former un cadre 2a ayant, d'une part, pour effet d'assurer la rigidité du panneau et d'autre part, de contribuer à la formation d'un logement apte à recevoir un matériau d'isolation thermique et/ou d'insonorisation lorsque le capot considéré doit assurer outre la protection de l'engin qu'il recouvre, son isolation thermique et/ou son insonorisation.

Comme le montre la figure 1, tous les panneaux 2 sont assemblés les uns aux autres soit dans le prolongement l'un de l'autre lorsqu'ils appartiennent à une même paroi, soit à l'équerre lorsqu'ils appartiennent aux deux parois perpendiculaires l'une à l'autre du capot.

Dans l'exemple illustré sur le dessin, les parois en bout du capot sont réalisées à l'aide d'un seul panneau 2 tandis que ses parois latérales et sa paroi supérieure comprennent chacune trois panneaux 2.

Selon l'invention, les moyens d'assemblage 3 ont pour but, non seulement, d'assurer la rigidité de l'assemblage mais aussi le serrage, l'alignement et/ou l'équerrage entre les panneaux adjacents.

Les moyens d'assemblage 3 ont donc pour rôle d'assurer outre l'alignement et/ou l'équerrage de deux panneaux adjacents, le serrage de leurs bords d'assemblage, qu'il s'agisse de deux tranches ou chants de deux panneaux bout à bout ou qu'il s'agisse du chant d'un panneau et de la face postérieure du cadre 2a de l'autre panneau dans le cas où les deux panneaux sont assemblés à l'équerre.

Les moyens pour l'assemblage bout à bout de deux panneaux 2 adjacents sont portés, comme le montre le dessin, par la face externe du panneau considéré le long de son bord d'assemblage.

Dans l'exemple illustré sur le dessin, chaque bord d'assemblage d'un panneau 2 est équipé de deux moyens d'assemblage 3.

Les figures 3 à 8 illustrent diverses formes d'exécution des moyens d'assemblage 3 de deux panneaux 2 bout à bout.

Dans l'exemple illustré par les figures 3 et 4, ces moyens d'assemblage sont constitués par deux équerres 4 dont chacune est fixée, par l'une de ses ailes, par soudure ou de toute autre manière appropriée, contre la face externe à proximité du bord d'assemblage considéré et de manière que son autre aile libre soit parallèle au plan du chant du bord considéré. L'aile libre de chaque équerre 4 est percée d'un trou 5 pour le passage d'un boulon d'assemblage 6 qui traverse naturellement les trous 5 des ailes libres des deux équerres 4 se correspondant dans l'assemblage considéré.

.Pour l'obtention d'un équerrage et/ou d'un alignement correct, les équerres 4 doivent être fixées aux panneaux 2 avec précision et de manière que la face d'assemblage de leurs ailes libres soit placée rigoureusement dans le plan de la face d'assemblage du panneau considéré, qu'il s'agisse du chant de ce panneau comme dans l'exemple illustré sur la figure 3 ou de la face interne de son cadre, dans le cas d'un assemblage à l'équerre comme illustré sur la figure 10.

Dans l'exemple illustré sur les figures 5 et 6, chaque équerre 4 est remplacée par un manchon cylindrique 7 également fixé sur la face externe du panneau considéré par soudure, collage ou de toute autre manière appropriée et de telle sorte que l'axe 8a de son alésage 8 soit perpendiculaire au plan d'assemblage, c'est-à-dire perpendiculaire au plan du chant correspondant au bord considéré du panneau. Comme dans l'exemple précédent, l'extrémité d'assemblage du manchon 7 est placée rigoureusement dans le plan de la face d'assemblage du panneau considéré.

Comme dans l'exemple précédent, l'assemblage peut être maintenu au moyen d'un boulon 9 traversant les alésages coaxiaux 8 des manchons 7 se correspondant de deux panneaux adjacents.

La figure 7 illustre une variante d'exécution des moyens d'assemblage des figures 5 et 6, variante selon laquelle l'un des manchons 7 est taraudé de manière à permettre l'assemblage des deux manchons 7 se correspondant de deux panneaux adjacents à l'aide d'une simple vis 11 au même filet que le taraudage précité.

De la même manière, on pourrait prévoir que le trou 5 de l'aile libre de l'une des équerres se correspondant dans un assemblage, soit taraudé pour permettre ledit assemblage à l'aide d'une simple vis.

Naturellement, sur un même panneau, la moitié des manchons 7 ou des trous 5 d'équerre sera taraudée, puisqu'à un manchon taraudé 7 ou un trou taraudé 5 doit correspondre un manchon lisse ou un trou lisse.

La figure 8 illustre encore une variante de réalisation des moyens d'assemblage 3, variante selon laquelle les alésages 8 des deux manchons 7 se correspondant dans un assemblage sont lisses, l'assemblage étant maintenu au moyen d'une broche facilement amovible 12.

Comme le montre la figure 1, les moyens d'assemblage 3 des bords opposés d'un même panneau sont avantageusement disposés coaxia- lement de manière à pouvoir éventuellement servir d'axe d'articulation d'un panneau après retrait des autres moyens d'assemblage dudit panneau, comme cela est illustré sur la figure 1. On obtient ainsi la réalisation simple et facile d'une porte dans le capot de protection, la rigidité du capot étant assurée par l'assemblage des autres panneaux.

La figure 10 montre une forme d'exécution intéressante de certains des moyens d'assemblage 3 d'un panneau 2 devant constituer une porte. En effet, ces moyens d'assemblage sont conformes à ceux illustrés par la figure 7 mais en outre, la vis d'assemblage 11 est équipée d'un volant de manoeuvre 11a. Il est ainsi facile et rapide d'ouvrir et de refermer la porte constituée par le panneau équipé de tels moyens.

Comme le montre la figure 11, dans le cas où un panneau 2 est destiné à prendre appui sur le sol, son chant inférieur est avantageusement équipé d'un joint 13 en matière souple et élastique, ayant pour effet d'absorber les inégalités du sol et de contribuer ainsi au maintien de l'étanchéité malgré ces inégalités.

Dans la forme d'exécution illustrée sur la figure 11, le joint 13 est maintenu au moyen d'un profilé 14 de section en U, fixé par son âme contre le chant inférieur du panneau 2 considéré.

Les moyens d'assemblage peuvent aussi être constitués par des dispositifs à démontage instantané tels que par exemple, mais non exclusivement, des clavettes et des éclisses.

L'application des moyens d'assemblage qui viennent d'être décrits, peut-être envisagée pour la réalisation de capots de protection destinés à toutes sortes d'engins, qu'ils soient statiques et/ou mobiles.

## Revendications

1. Capot de protection pour engin statique, du type composé de plusieurs panneaux (2) assemblés les uns aux autres de manière amovible, chaque panneau étant constitué par une plaque en tôle dont les bords (2a) sont pliés de manière à former un cadre raidisseur bordant la face interne du panneau et délimitant, du côté de sa face interne, un volume apte à recevoir un matériau d'isolation thermique et/ou d'insonorisation, chaque panneau étant équipé sur ses bords de moyens permettant son assemblage rigide bout à bout ou à l'équerre avec des panneaux adjacents, tout en assurant, simultanément leur serrage, leur alignement et/ou leur équerrage, caractérisé en ce que les moyens (4, 7) assurant l'assemblage des panneaux (2) bout à bout sont appliqués contre la face externe du panneau (2) avec l'extrémité d'assemblage desdits moyens (4, 7) située dans le plan du chant du panneau (2), ladite extrémité présentant une ouverture (5, 8) destinée au passage d'un boulon (6), d'une vis (11) ou d'une broche (12) qui traverse perpendiculairement au plan du chant du panneau l'ouverture (5, 8) que présente un moyen d'assemblage (4, 7) du panneau adjacent et que les moyens (4, 7) assurant l'assemblage à l'équerre desdits panneaux (2) sont appliqués sur le chant du panneau avec l'extrémité d'assemblage desdits moyens située sur le plan de la face interne du panneau (2), ladite extrémité présentant une ouverture (5, 8) destinée au passage d'un boulon (6), d'une vis (11) ou d'une broche (12) qui traverse perpendiculairement au plan du panneau l'ouverture (5, 8) qui présente un moyen (4, 7) d'assemblage appliquée sur la face externe du panneau (2) adjacent.

2. Capot selon la revendication 1, caractérisé par le fait que les moyens d'assemblage (4) des panneaux (2) sont des équerres.

3. Capot selon la revendication 1, caractérisé par le fait que les moyens d'assemblage (7) des panneaux (2) sont des manchons.

4. Capot selon les revendications 1 à 3, caractérisé par le fait qu'un trou sur deux des moyens d'assemblage (4, 7), qu'il s'agisse du trou d'une aile d'équerre (4) ou de l'alésage d'un manchon cylindrique (7), est taraudé au filet d'une vis (11) constituant l'organe d'assemblage.

5. Capot selon les revendications 1 à 4, caractérisé par le fait que les vis d'assemblage (11) qui accouplent les moyens (4, 7) sont munies de moyens de manoeuvre (11 a) permettant le démontage des panneaux (2) sans le secours d'outil.

6. Capot selon la revendication 1, caractérisé par le fait que le chant inférieur des panneaux verticaux (2) comporte ou forme un profil en U (14), garni d'un joint élastique (13) susceptible d'épouser les inégalités du sol sur les crêtes desquelles prend appui le fer à U.

## Claims

1. Protection cover for a static device of the type formed from several panels (2) assembled together in a removable way, each panel being formed by a metal sheet whose edges (2a) are bent so as to form a stiffening frame edging the internal face of the panel and delimiting on its internal face side a volume adapted to receive thermal insulation and/or sound proofing material, each panel being equipped at its edges with means allowing its rigid assembly end to end or at right angles with adjacent panels ensuring simultaneously their tightening, their alignment and/or their squaring, characterized in that the means (4, 7) ensuring the assembly of the panels end to end is applied against the external face of the panel (2) with the assembly end of said means (4, 7) situated in the plane of the side edge of the panel (2), said end having an opening (5, 8) intended for the passage of a bolt (6), screw (11) or pin (12) which passes perpendicularly to the side edge plane of the panel through the opening (5, 8) that an assembly means (4, 7) of the adjacent panel presents and that the means (4, 7) ensuring the squared assembly of said panels (2) are applied on the side edge of the panel with the assembly end of said means situated on the plane of the internal face of the panel (2), said end having an opening (5, 8) intended for the passage of a bolt (6), a screw (11) or a pin (12) which passes perpendicularly to the side edge of the panel through the opening (5, 8) which has an assembly means (4, 7) applied on the external face of the adjacent panel (2).

2. Cover according to claim 1, characterized by the fact that the assembly means (4) of the panels (2) are brackets.

3. Cover according to claim 1, characterized by the fact that the assembly means (7) of the panels (2) are sleeves.

4. Cover according to claims 1 to 3, characterized by the fact that one hole in two of the assembly means (4, 7) whether it be a hole of a bracket wing (4) or of the bore of a cylindrical sleeve (7) is tapped with the thread of a screw (11) constituting the assembly member.

5. Cover according to claims 1 to 4, characterized by the fact that the assembly screws (11) which couple the means (4, 7) together are provided with handling means (11a) allowing the disassembly of the panels (2) without the aid of tools.

6. Cover according to claim 1, characterized by the fact that the lower side edge of the vertical panels (2) comprises or forms a U shaped profile (14) provided with an elastic seal (13) capable of marrying the unevenesses of the ground on the crests of which the U shaped iron leans.

## Patentansprüche

1. Schutzhaube für feststehende Maschinen, zusammengesetzt aus mehreren Platten (2), die abnehmbar miteinander verbunden sind, wobei jede Platte aus einem Blech besteht, dessen Ränder (2a) derart gekantet sind, daß sie auf der Platteninnenseite einen verstärkenden Rahmen bilden, der zugleich einen Raum zur Aufnahme von Wärme- und/oder Schallisoliermaterial darstellt, und jede Platte an ihren Rändern mit Verbindungselementen versehen ist, die ein stumpfes oder rechtwinkliges Aneinanderfügen der Platten ermöglichen und dabei gleichzeitig deren Flucht und/oder Winkelung sichern ; charakteristisch ist hierbei, daß die Verbindungselemente (4, 7) für ein stumpfes Aneinanderfügen der Platten (2) an der Außenseite der Platten (2) angebracht sind, wobei die Stoßfläche dieser Elemente (4, 7) mit der Plattenkante flächig ist und eine Öffnung zur Aufnahme eines Schraubenbolzens (6), einer Schraube (11) oder eines Steckbolzens (12) aufweist, der in senkrechter Richtung zur Fläche der Plattenkante diejenige Öffnung (5, 8) durchquert, die ein entsprechendes Verbindungselement (4, 7) der anschließenden Platte aufweist, und daß die Verbindungselemente (4, 7) für ein rechtwinkliges Aneinanderfügen dieser Platten (2) auf der Plattenkante angebracht sind, wobei die Stoßfläche dieser Elemente (4, 7) mit der Innenseite der Platten (2) flächig ist und eine Öffnung (5, 8) zur Aufnahme eines Schraubenbolzens (6), einer Schraube (11) oder eines Steckbolzens (12) aufweist, der in senkrechter Richtung zur Plattenfläche diejenige Öffnung durchquert, die ein entsprechendes Verbindungselement (4, 7) auf der Außenseite der anschließenden Platte aufweist.

2. Schutzhaube entsprechend dem Patentanspruch 1 ; charakteristisch ist hierbei, daß die Verbindungselemente (4) der Platten (2) aus Winkeleisen bestehen.

3. Schutzhaube entsprechend Patentanspruch 1 ; charakteristisch ist hierbei, daß die Verbindungselemente (7) der Platten (2) aus Muffen bestehen.

4. Schutzhaube entsprechend den Patentansprüchen 1 bis 3 ; charakteristisch ist hierbei, daß eines der beiden Löcher der Verbindungselemente (4, 7), has heißt entweder das Loch eines Winkelflügels (4) oder die Bohrung einer zylindrischen Muffe (7), mit einem Gewinde für eine Schraube (11) versehen ist, die das Verbindungsglied darstellt.

5. Schutzhaube entsprechend den Patentansprüchen 1 bis 4 ; charakteristisch ist hierbei, daß die Verbindungsschrauben (11), die die Elemente (4, 7) verbinden, mit Griffen zur Handbetätigung (11a) versehen sind, die ein Entfernen der Platten (2) ohne Werkzeuge ermöglichen.

6. Schutzhaube entsprechend Patentanspruch 1 ; charakteristisch ist hierbei, daß die Unterkante der vertikalen Platten (2) ein U-Profil (14) enthält bzw. bildet, in das ein elastischer Dichtungsstoff (13) eingelassen ist, der die Unebenheiten der Fläche schluckt, auf der das U-Profil aufliegt.
